# FASCICULE DE BREVET EUROPEEN

(11) **EP 0 486 355 B1**
(45) Date de publication et mention de la délivrance du brevet: **22.02.1995**
(21) Numéro de dépôt: 91402947.5
(22) Date de dépôt: 05.11.1991
(51) Int. Cl.: B05B 11/00, B05B 11/02, B65D 47/34

(54) **Distributeur de produit, liquide à pâteux, et embase pour un tel distributeur**
Abgabevorrichtung für ein flüssiges bis pastöses Erzeugnis und Halterung für eine solche Abgabevorrichtung
Dispenser for a liquid to pasty product and holding device for this dispenser

(30) Priorité: 16.11.1990 FR 9014271
(43) Date de publication de la demande: 20.05.1992
(73) Titulaire: L'OREAL, 75008 Paris (FR)
(72) Inventeur: Gueret, Jean-Louis, F-75018 Paris (FR)
(74) Mandataire: Peuscet, Jacques

(56) Documents cités:
- EP-A- 0 282 595
- EP-A- 0 340 724
- US-A- 3 420 413

## Description

L'invention est relative à un distributeur de produit, liquide à pâteux, du genre de ceux qui comprennent un récipient contenant le produit, solidaire d'une enveloppe extérieure rigide munie, en partie haute, d'une embase sur laquelle est fixée une pompe manuelle surmontée d'un bouton-poussoir.

Généralement, les pompes manuelles sont serties sur un col qui est placé à la partie supérieure de l'embase constituant le haut du récipient. Chaque pompe est habituellement livrée avec une capsule métallique de sertissage qui est elle-même fixée à la pompe par sertissage. La fixation de la capsule métallique de sertissage sur le col porté par l'embase nécessite un espace libre pour réaliser le sertissage.

Il en résulte que, par rapport à la partie supérieure de l'embase, la capsule de sertissage se trouve sensiblement surélevée, ce qui est désagréable sur le plan esthétique car la pompe est elle-même surmontée du bouton-poussoir de sorte que l'ensemble forme une saillie haut perchée au-dessus du niveau supérieur de l'embase.

En outre, la course de manoeuvre d'une pompe est d'autant plus importante que le volume distribué à chaque pression sur la pompe est plus grand. Il en résulte que, pour des pompes destinées à distribuer des doses importantes, le bouton-poussoir sera perché encore plus haut au-dessus du niveau de la capsule de sertissage pour permettre l'enfoncement sur une grande course. La prise en main du récipient s'effectuant au niveau de l'enveloppe, la longueur du doigt de l'utilisateur destiné à venir appuyer au-dessus du bouton-poussoir risque d'être insuffisante pour permettre une manoeuvre aisée du distributeur.

Pour remédier à ce problème, on a proposé dans EP-A 0282 595 et EP-A 0340 724 de munir le distributeur de produit d'une embase en forme de cuvette engagée dans le récipient, cuvette sur le fond de laquelle est fixée la pompe, ce qui permet à la pompe d'être en partie disposée au-dessous du niveau supérieur du récipient. Dans ces deux documents la pompe est fixée directement sur le fond de la cuvette. Dans ces conditions le montage de la pompe sur l'embase est souvent difficile, car il se fait au fond d'une cuvette et il n'y a pas assez de place pour introduire les différents outils nécessaires.

La présente invention remédie à ces inconvénients en fixant d'abord la pompe sur une pièce de transfert ou manchon intermédiaire en dehors de l'embase et en fixant ensuite l'ensemble pompe-pièce de transfert sur le fond de l'embase, la pièce de transfert étant une pièce n'appartenant pas à la pompe.

La présente invention a donc pour objet un distributeur de produit liquide à pâteux comprenant un récipient, contenant le produit, avec une enveloppe extérieure rigide munie en partie haute d'une embase sur laquelle est fixée une pompe manuelle, composée d'un corps de pompe fixe et d'une partie mobile associée à un bouton-poussoir, l' embase ayant la forme d'une cuvette engagée dans le récipient et tournant sa concavité du côté opposé au récipient et la pompe étant portée par le fond de la cuvette, la profondeur de la cuvette étant sensiblement égale à la longueur du corps de pompe, caractérisé par le fait que le fond de la cuvette est muni d'une pièce de transfert dans laquelle est engagé le corps de pompe, le corps de pompe étant fixé sur la pièce de transfert au niveau ou au-dessous du niveau supérieur de l'embase, la pièce de transfert étant une pièce amovible rapportée en saillie sur le fond de l'embase.

Du fait que la pompe est fixée sur une pièce de transfert qui sert d'intermédiaire pour la fixation de la pompe, il est possible de fixer sans problème le corps de pompe au niveau du bord de la cuvette, et même au-dessous de celui-ci.

De plus la pièce de transfert permet en quelque sorte d'adapter la pompe à l'embase et, par conséquent, d'utiliser des pompes de différentes tailles sur une même embase, ou des embases de formes différentes pour une même taille de pompe. Il suffit de modifier la forme et/ou les dimensions de la pièce de transfert.

Par ailleurs, grâce à la pièce de transfert il est possible de remplir complètement par le haut le récipient sans qu'il se forme une poche d'air en haut du récipient, poche d'air qui a pour inconvénient d'empêcher l'amorçage des pompes sans reprise d'air. En effet, on peut remplir le récipient par l'ouverture ménagée dans l'embase pour le passage du corps de pompe et lorsqu'on introduit l'ensemble pièce de transfert-pompe, l'air peut s'échapper jusqu'au moment où il y a fixation de la pièce de transfert sur l'embase.

Par ailleurs, grâce à l'utilisation de la pièce de transfert amovible, on peut préparer des recharges constituées par le récipient et l'embase sur lesquelles on fixe au moment de l'utilisation la pièce de transfert contenant la pompe, et le bouton-poussoir.

Le manchon peut être rapporté sur le fond de la cuvette, en particulier par encliquetage à sa base, dans un fourreau ménagé dans la zone centrale du fond de la cuvette.

La pompe peut être clipsée ou, de préférence, sertie sur la pièce de transfert. Dans le cas d'une pompe standard munie d'une capsule métallique de sertissage dont la bordure libre est rabattue vers le bas, la pièce de transfert est cylindrique à section circulaire et comporte, sur sa partie haute, une collerette pour le sertissage de la capsule. Dans le cas d'une pompe standard dont le bord libre est relevé vers le haut, la pièce de transfert comporte, en partie haute, une paroi annulaire transversale radiale munie sur son pourtour extérieur, d'un bord cylindrique parallèle à l'axe du manchon et tourné vers le haut, pour le sertissage de la capsule.

La surface inférieure du corps de pompe est de préférence voisine de la surface inférieure du fond de l'embase.

Le récipient peut être constitué par une poche souple, déformable, et l'enveloppe rigide est distincte du récipient, une entrée d'air étant prévue dans ladite enveloppe.

Selon une autre possibilité, la paroi du récipient est rigide et constitue ladite enveloppe extérieure rigide, le récipient comportant, à l'intérieur, un piston suiveur soumis, sur sa face opposée au produit, à la pression atmosphérique.

L'embase peut être d'une seule pièce avec le récipient, tandis que le fond de ce récipient est rapporté, en particulier par encliquetage ou vissage, sur ledit récipient.

Dans le cas où le récipient est constitué par une poche souple, le fond de la cuvette comporte, avantageusement, au moins un organe anti-prisonnier s'étendant dans le récipient. L'organe anti-prisonnier peut être encliqueté, ou former partie intégrante avec le fond de la cuvette, notamment en venant de moulage avec ce fond. Cet organe anti-prisonnier peut être constitué par un tube ajouré ou par un ensemble de plusieurs ailettes réparties autour de l'axe du récipient, la bordure de chaque ailette voisine de l'axe comportant un évidement de façon à laisser un passage pour le produit dans la zone centrale comprise entre les ailettes.

D'autres organes anti-prisonniers utilisables dans le cadre de la présente invention sont décrits dans la demande de brevet français n° 90 02500 déposée le 28 février 1990.

Lorsque l'organe anti-prisonnier est formé par un tube ajouré, ce dernier peut être d'une seule pièce avec la pièce de transfert, qu'il prolonge dans le récipient.

La pompe utilisée est choisie en fonction du débit souhaité. On peut choisir les pompes parmi l'ensemble de celles comportant un système à piston, à membrane ou à clapet.

La section transversale de l'embase peut avoir des formes variables autres que circulaires, notamment une forme ovale ou en barquette.

Lorsque l'ensemble récipient-embase constitue une recharge sur laquelle est fixé ultérieurement un ensemble pompe-manchon récupérable, l'embase est fermée au cours du stockage de préférence à l'aide d'un opercule. Selon un premier mode de réalisation cet opercule comporte des zones de plus faible épaisseur et peut être déchiré par l'extrémité du corps de pompe lors de sa fixation sur l'embase. Selon un second mode de réalisation le bord inférieur du corps de pompe porte des couteaux permettant de découper l'opercule. L'opercule peut être collé ou venir de moulage avec l'embase.

Selon un mode de réalisation particulier, à l'intérieur de la pièce de transfert, est disposé un réceptacle contenant un additif, ce réceptacle comportant des ouvertures de façon à ce que, lors de la distribution du produit à distribuer contenu dans le récipient, le produit à distribuer engendre par poussée la sortie de l'additif par les ouvertures dudit réceptacle, l'additif entrant en contact avec le produit contenu dans la poche.

L'invention consiste, mises à part les dispositions exposées ci-dessus, en un certain nombre d'autres dispositions dont il sera plus explicitement question ci-après à propos d'exemples de réalisation décrits avec référence aux dessins annexés, mais qui ne sont nullement limitatifs.

La figure 1, de ces dessins, est une coupe axiale verticale, avec parties en extérieur, d'un distributeur de produit, selon l'invention, dont le récipient de produit est formé par une poche souple déformable.

La figure 2, est une coupe semblable à la figure 1 d'une variante de réalisation comportant un système anti-prisonnier à l'intérieur de la poche souple.

La figure 3 est une section suivant la ligne III-III de la figure 2.

La figure 4 est une coupe axiale verticale d'une autre réalisation d'un distributeur de produit selon l'invention, avec récipient à paroi rigide.

La figure 5 est une variante de réalisation du dispositif de la figure 4.

La figure 6 est une vue suivant la ligne VI-VI de la figure 5 à plus petite échelle, de l'embase du dispositif équipée de la pompe manuelle.

La figure 7 est une coupe verticale axiale d'une recharge constituée par un ensemble récipient-embase fermé par un opercule et un ensemble pompe-manchon avant fixation sur la recharge.

La figure 8 est une vue en coupe verticale axiale d'un ensemble pompe-pièce de transfert comportant un réceptacle pour un additif.

En se reportant à la figure 1 des dessins, on peut voir un distributeur 1 de produit P, liquide à pâteux, qui comprend un récipient R constitué par une poche souple 2, déformable, qui est fermée, à sa partie inférieure 3, par exemple par une double soudure. La poche 2 est rendue solidaire, en partie haute, par l'intermédiaire d'une embase 7, d'une enveloppe extérieure rigide 4 de forme cylindrique, dont la section transversale peut avoir une forme différente de la forme circulaire, par exemple une forme ovale. L'enveloppe 4 est munie d'un fond 5 comportant un orifice 6, pour établir une communication avec l'atmosphère. Une pompe manuelle 8, sans reprise d'air, surmontée d'un bouton-poussoir 9 est fixée sur l'embase 7.

L'embase 7 a la forme d'une cuvette engagée dans le récipient R. Plus précisément, la cuvette 7, sur sa paroi extérieure, est munie de bourrelets 10 sur lesquels est engagée la partie supérieure de la poche 2 qui est fixée à la paroi de l'embase par tout moyen approprié, notamment par soudage. L'embase 7 tourne sa concavité du côté opposé à la poche 2.

La pompe 8, dont on ne voit que la partie extérieure constituant le corps, est portée par le fond 11 de la cuvette de sorte que le bouton-poussoir 9 et sa surface supérieure 9a sont relativement proches du niveau supérieur de la poche 2.

Un fourreau 12 est ménagé dans la zone centrale du fond 11 de la cuvette. Ce fourreau 12 fait saillie principalement du côté du fond 11 tourné vers la poche 2, et légèrement dans la concavité de la cuvette. Une pièce de transfert ou manchon 13 est encliqueté, à sa base, dans le fourreau 12, par exemple par la coopération de deux bourrelets circulaires périphériques 14, écartés axialement l'un de l'autre et prévus sur le manchon, avec des gorges annulaires conjuguées prévues sur la surface intérieure du fourreau 12. Ce fourreau est muni, à sa partie inférieure, d'une collerette 15 faisant saillie axialement vers l'intérieur du fourreau et présentant une surface extérieure tronconique, formant lèvre d'étanchéité, propre à coopérer avec l'extrémité conjuguée de la surface intérieure du manchon 13. La lèvre 15 permet d'établir une étanchéité avec des manchons 13 dont le diamètre intérieur peut varier ce qui permet de fixer sur une même embase 7 des pompes 8 de diamètres différents, avec un manchon adapté.

Le manchon ou pièce de transfert 13 comporte, en partie haute, une collerette 16, faisant saillie radialement, pour le sertissage d'une capsule métallique 17 dont est munie la pompe 8. Le corps de pompe comporte, en partie haute, une collerette 18 de plus fort diamètre sur laquelle est sertie la partie haute de la capsule 17, cette capsule ayant une bordure libre rabattue vers le bas propre à être sertie sur la collerette 16. Une rondelle d'étanchéité 19, par exemple en matière élastomère, est prévue entre la face supérieure de la collerette 16 et la zone en regard de la capsule 17.

Une autre rondelle d'étanchéité est prévue entre la collerette 18 et la partie haute de la capsule 17.

Un tube 20 fait saillie, vers le haut, relativement au corps de pompe 8.

Le poussoir 9 comporte, intérieurement, un bossage 21 dans lequel est prévu un alésage propre à recevoir l'extrémité du tube 20, un conduit 22 étant prévu dans le poussoir 9 pour établir une liaison avec l'atmosphère. Le tube 20 peut être enfoncé dans le corps de pompe et actionner un piston (non visible) lorsqu'une pression est exercée sur le bouton-poussoir 9, le retour étant assuré par un ressort, non visible sur le dessin, disposé à l'intérieur du corps de pompe.

Un espace radial suffisant est prévu entre la surface intérieure de l'embase 7 et le pourtour de la collerette 16 pour permettre le passage d'une jupe 23 du bouton-poussoir 9.

Vers son extrémité supérieure l'embase 7 est munie d'une nervure périphérique extérieure 24 munie d'une gorge d'encliquetage propre à coopérer avec un moyen d'encliquetage correspondant prévu à l'extrémité supérieure de l'enveloppe 4. La nervure 24 est surmontée d'une gorge d'encliquetage 25, prévue à la périphérie de l'embase 7, pour recevoir un bourrelet d'encliquetage d'un couvercle 26 muni, dans sa région centrale, d'une ouverture pour le passage et le guidage de la jupe 23.

Sur le dessin, on a désigné par h la profondeur de la cuvette formée par l'embase 7 et par l la longueur axiale du corps de pompe 8, cette longueur l ne prenant pas en compte le tube 20. Il apparaît que la pompe 8 et, en conséquence le bouton-poussoir 9, est abaissée relativement à l'extrémité supérieure de l'enveloppe 4 d'une distance au moins égale à h de sorte que l'effet esthétique est amélioré et que la manoeuvre de la pompe est facilitée, même lorsque la course de la pompe est importante. En cas de changement des dimensions de la section transversale du récipient R, ou de la forme de sa section droite, il suffit de changer l'embase 7, l'enveloppe 4 pouvant être conservée.

Le bord supérieur 13a de la pièce de transfert 13 est situé à un niveau égal ou inférieur à celui du bord supérieur 7 a de l'embase 7. La fixation, notamment le sertissage, de la pompe sur la pièce de transfert 13 se trouve ainsi marquée, à l'intérieur de la cuvette.

Si l'on change de type de pompe 8, pour un même type de récipient R, on peut conserver la même embase 7 en changeant éventuellement uniquement la pièce de transfert 13. La poche souple 2 peut s'écraser jusqu'au niveau inférieur 11 de l'embase 7 en forme de cuvette de sorte que la perte de produit, en fin d'utilisation de la poche 2, est réduite.

Il est clair que le positionnement de la pompe, dans l'embase 7, peut être quelconque, c'est-à-dire que l'axe de la pompe n'est pas nécessairement confondu avec l'axe de la cuvette.

En se reportant à la figure 2, on peut voir une variante de réalisation du dispositif de la figure 1, variante dans laquelle les éléments identiques ou semblables à des éléments déjà décrits à propos de cette figure 1 sont désignés par les mêmes références numériques, éventuellement augmentées du nombre 100, et leur description n'est pas reprise ou n'est effectuée que succinctement. Il en sera de même pour les autres variantes de réalisation, dont les références numériques seront augmentées de 100 à chaque fois.

Le fond 111 de la cuvette 107 porte des organes anti-prisonniers 27 dont la fonction, connue en elle-même, est d'empêcher les parois de la poche souple 102 de se coller l'une contre l'autre, par exemple dans leur zone médiane, et d'emprisonner, dans la partie inférieure, une masse de produit qui ne pourra pas être éjectée.

Les organes anti-prisonniers 27 sont avantageusement constitués par quatre ailettes 28 placées en croix autour de l'axe du récipient et s'étendant longitudinalement vers le bas à partir de l'ouverture dans laquelle est engagée la base du corps de pompe 108. La bordure de chaque ailette voisine de l'axe comporte un évidement 29 de façon à laisser un passage pour le produit, dans la zone centrale comprise entre les ailettes.

Les ailettes 28 viennent avantageusement de moulage avec la cuvette 107, et le fourreau 112 est entièrement situé dans la concavité de la cuvette 107.

Bien entendu, il est possible de prévoir n'importe quel dispositif anti-prisonnier venu de moulage avec le fond 111 de la cuvette, par exemple une grille, ou un tube ajouré.

Un tel tube ajouré pourrait former une seule pièce avec la pièce de transfert 113.

On se reporte maintenant à la figure 4 qui montre une variante de réalisation dans laquelle la paroi du récipient R est rigide et constitue simultanément l'enveloppe extérieure rigide 204.

Le récipient R comporte, à l'intérieur de la paroi 204, un piston suiveur 30 dont la face opposée au produit est soumise à la pression atmosphérique grâce à l'existence d'un trou 31 prévu dans le fond 205 du récipient R.

L'embase 207, en forme de cuvette, est encliquetée à l'extrémité supérieure du récipient R à l'aide des bourrelets 210, reçus par des gorges conjuguées prévues sur la surface intérieure de la paroi 204. La nervure 224 vient coiffer l'extrémité supérieure de la paroi 204, avec serrage d'une rondelle d'étanchéité 32.

Le fourreau 212 est entièrement situé dans la concavité de la cuvette 207 et l'extrémité inférieure du corps de la pompe 208 vient pratiquement affleurer la surface inférieure du fond 211 de sorte que, lorsque le piston 30 vient en butée contre cette extrémité du corps de pompe, il ne reste pratiquement plus de produit dans le récipient R.

La profondeur h de la cuvette 207 est sensiblement égale à la longueur l du corps de pompe 208.

Sur la figure 4, l'embase 207 est représentée comme une pièce indépendante du récipient R. En variante, cette embase pourrait être d'une seule pièce, notamment venant de moulage, avec le récipient R, tandis que le fond 205 serait rapporté, en particulier par claquage ou vissage, sur le récipient.

La figure 5 illustre une variante de réalisation du dispositif de la figure 4.

Dans le dispositif de la figure 5, la capsule métallique 317, pour le sertissage de la pompe, comporte une bordure libre 33 relevée vers le haut, contrairement au cas de la figure 4. La pièce de transfert 313 comporte, en partie haute, une paroi annulaire transversale radiale 34 munie, sur son pourtour extérieur, d'un bord cylindrique 35 parallèle à l'axe du manchon et tourné vers le haut. Ce bord 35 comporte, à son extrémité supérieure, un bourrelet extérieur pour le sertissage de la bordure 33 de la capsule métallique, avec interposition d'une rondelle d'étanchéité 36.

La figure 6 fait apparaître que l'embase 307 a une section droite ovale, en forme de barquette, l'enveloppe 304 admettant une section transversale semblable dans laquelle est engagée ladite embase.

Dans le mode de réalisation représenté sur la figure 7, le dispositif est constitué par un ensemble poche souple 402-embase 407, dans lequel la poche-souple est fixée par soudage sur l'embase 407. L'ensemble poche souple 402-embase 407 forme une recharge et il est fixé de façon amovible sur une enceinte rigide 404 comme expliqué dans le cadre de la figure 1. Un ensemble pompe 408-pièce de transfert 413 est susceptible d'être fixé sur l'embase 407. L'embase 407 est munie d'un fourreau axial 412 muni de bourrelets de claquage circulaires externes 414 permettant de fixer par encliquetage la pièce de transfert 413. L'ouverture axiale ménagée par le fourreau 412 est fermée par un opercule en aluminium thermosoudé 430, l'opercule étant fixé sur la surface du fond 411 de l'embase tournée vers le récipient. La pièce de transfert 413 est constituée par une partie cylindrique 431 ayant un diamètre externe égal au jeu nécessaire près au diamètre interne du fourreau. Sur la surface externe de la pièce de transfert 413 est disposée, par l'intermédiaire d'une surface annulaire perpendiculaire à l'axe du manchon, une jupe d'étanchéité 433 dont le rebord inférieur est muni d'un bourrelet de claquage 434 susceptible de coopérer avec les bourrelets de claquage 414 du fourreau 412. Sur le bord inférieur de la partie cylindrique 431 du manchon 413 sont disposés des couteaux 435.

La pompe 408 est analogue à celle illustrée sur la figure 1 et elle est fixée par sertissage sur un bourrelet supérieur 418 de la pièce de transfert 413.

Lorsque l'utilisateur désire utiliser une recharge, il l'introduit dans le récipient rigide et/ou il fixe par claquage la pièce de transfert 413 sur le fourreau 412, la partie cylindrique 431 portant les couteaux 435, pénétrant dans le fourreau 412 et la jupe d'étanchéité 433 venant se fixer par claquage sur la surface extérieure du fourreau 412. Les couteaux 435 situés à la partie inférieure de la partie cylindrique 431 de la pièce de transfert 413 viennent déchirer l'opercule 430 et établir la communication entre la poche 402 et la pompe 408. L'utilisateur peut ensuite fixer sur la pompe 408 le bouton-poussoir (non représenté).

L'ensemble pompe 508-pièce de transfert 413 illustré sur la figure 8 comporte un réceptacle 540 fixé par des pattes 541 à la paroi latérale de la pièce de transfert 513 de façon que sa face supérieure 542 soit disposée au-dessous du corps de pompe. A la périphérie de la face supérieure 541 sont ménagées des ouvertures 543. Le fond du réceptacle est muni d'un piston suiveur 544.

Le réceptacle contient un additif A. Lorsque l'ensemble pompe 508-pièce de transfert 413 est fixé sur l'embase, et que l'on actionne la pompe, le produit contenu dans la poche pousse sur le piston suiveur 544, ce qui provoque la sortie de l'additif par les ouvertures 543. L'additif A entre alors en contact avec un flux de produit à distribuer qui passe autour du réceptacle 540.

## Revendications

1. Distributeur de produit liquide à pâteux, comprenant un récipient, contenant le produit, avec une enveloppe extérieure rigide munie en partie haute d'une embase sur laquelle est fixée une pompe manuelle (8, 108, 208, 308, 408), composée d'un corps de pompe fixe et d'une partie mobile associée à un bouton-poussoir, l'embase (7, 107, 207, 307, 407) ayant la forme d'une cuvette engagée dans le récipient (R) et tournant sa concavité du côté opposé au récipient (R) et la pompe (8, 108, 208, 308, 408) étant portée par le fond (11, 111, 211, 311, 411) de la cuvette, la profondeur (h) de la cuvette étant sensiblement égale à la longueur (l) du corps de pompe, caractérisé par le fait que le fond (11, 111, 211, 311, 411) de la cuvette est muni d'une pièce de transfert (13, 113, 213, 313, 413) dans laquelle est engagé le corps de pompe, le corps de pompe étant fixé sur la pièce de transfert (13, 113, 213, 313, 413) au niveau ou au-dessous du niveau supérieur de l'embase, la pièce de transfert (13, 113, 213, 313, 413) étant une pièce amovible rapportée en saillie sur le fond de l'embase (7, 107, 207, 307, 407).

2. Distributeur selon la revendication 1, caractérisé par le fait que la pièce de transfert (13, 113, 213, 313, 413) est rapportée sur le fond de l'embase dans un fourreau (12, 112, 212, 312, 412) ménagé dans la zone centrale du fond de l'embase (7, 107, 207, 307, 407).

3. Distributeur selon la revendication 2, caractérisé par le fait que la pièce de transfert (13, 113, 213, 313, 413) est fixée par encliquetage à sa base.

4. Distributeur selon l'une des revendications 1 à 3, caractérisé par le fait que la surface inférieure du corps de pompe (108, 208, 308) est voisine de la surface inférieure du fond (111, 211, 311) de l'embase.

5. Distributeur selon l'une des revendications 1 à 4, caractérisé par le fait que la pompe manuelle est choisie parmi l'ensemble des pompes comportant un système à piston, à membrane ou à clapet.

6. Distributeur selon l'une des revendications 1 à 5, caractérisé par le fait que l'ensemble récipient (402)-embase (407) constitue une recharge, l'embase (407) étant fermée par un opercule (430), recharge sur laquelle est fixé ultérieurement un ensemble pompe (408)-pièce de transfert (413) récupérable.

7. Distributeur selon l'une des revendications 1 à 5, caractérisé par le fait qu'à l'intérieur de la pièce de transfert (513) est disposé un réceptacle (540) contenant un additif (A), ce réceptacle (540) comportant des ouvertures (543) de façon que lors de la distribution du produit à distribuer contenu dans le récipient, le produit à distribuer engendre par poussée la sortie de l'additif par les ouvertures dudit réceptacle.

8. Distributeur selon l'une des revendications 1 à 7, caractérisé par le fait que le récipient (R) est constitué par une poche souple (2, 102) déformable et que l'enveloppe rigide (4, 104) est distincte du récipient, une entrée d'air (6, 106) étant prévue dans ladite enveloppe.

9. Distributeur selon l'une des revendications 1 à 7, caractérisé par le fait que la paroi (204, 304) du récipient (R) est rigide et constitue l'enveloppe extérieure rigide, ledit récipient comportant à l'intérieur un piston suiveur (30) soumis, sur sa face opposée au produit, à la pression atmosphérique.

10. Distributeur selon l'une des revendications 1 à 9, caractérisé par le fait que l'embase est d'une seule pièce avec le récipient tandis que le fond de ce récipient est rapporté, en particulier par encliquetage ou vissage, sur ledit récipient.

11. Distributeur selon la revendication 1, caractérisé par le fait que la pompe (8, 208) est sertie sur la pièce de transfert (13, 213), ladite pièce de transfert étant cylindrique à section circulaire et comportant, sur sa partie haute, une collerette (16, 216) pour le sertissage d'une capsule (17, 217).

12. Distributeur selon la revendication 1, caractérisé par le fait que la pièce de transfert (313) comporte, en partie haute, une paroi annulaire transversale radiale (34) munie, sur son pourtour extérieur, d'un bord cylindrique (35) parallèle à l'axe de la pièce de transfert et tourné vers le haut, pour le sertissage de la capsule (317).

13. Distributeur selon l'une quelconque des revendications précédentes, caractérisé par le fait que l'embase (7) comporte au moins un organe anti-prisonnier (27).

14. Distributeur selon la revendication 13, caractérisé par le fait que l'organe anti-prisonnier est constitué par un ensemble de plusieurs ailettes (28) réparties autour de l'axe du récipient et formant partie intégrante du fond de l'embase, la bordure de chaque ailette voisine de l'axe comportant un évidement (29) de façon à laisser un passage pour le produit dans la zone centrale comprise entre les ailettes.

## Claims

1. A dispenser for a liquid to pasty product, comprising a container containing the product, with a rigid outer shell provided at its top portion with a seat whereon there is fixed a manual pump (8, 108, 208, 308, 408) composed of a fixed pump body and a movable part associated with a push button, the seat (7, 107, 207, 307, 407) having the shape of a dish engaged in the container (R) and turning its concavity towards the side facing the container (R), and the pump (8, 108, 208, 308, 408) being carried by the bottom (11, 111, 211, 311, 411) of the dish, the depth (h) of the dish being substantially equal to the length (l) of the pump body, characterized in that the bottom (11, 111, 211, 311, 411) of the dish is provided with a transfer component (13, 113, 213, 313, 413) wherein the pump body is engaged, the pump body being fixed to the transfer component (13, 113, 213, 313, 413) at the level of, or below the upper level of, the seat, the transfer component (13, 113, 213, 313, 413) being a detachable part that is attached to project on the bottom of the seat (7, 107, 207, 307, 407).

2. A dispenser according to claim 1, characterized in that the transfer component (13, 113, 213, 313, 413) is attached to the bottom of the seat in a sleeve (12, 112, 212, 312, 412) arranged in the central zone of the bottom of the seat (7, 107, 207, 307, 407).

3. A dispenser according to claim 2, characterized in that the transfer component (13, 113, 213, 313, 413) is fixed to its seat by catch engagement.

4. A dispenser according to one of claims 1 to 3, characterized in that the lower surface of the pump body (108, 208, 308) is near the lower surface of the bottom (111, 211, 311) of the seat.

5. A dispenser according to one of claims 1 to 4, characterized in that the manual pump is chosen from the set of pumps including a system with a piston, with a membrane or with a valve.

6. A dispenser according to one of claims 1 to 5, characterized in that the container (402)-seat (407) set forms a refill, the seat (407) being closed by a cover (430), on which refill there is subsequently fixed a recoverable pump (408)-transfer component (413) set.

7. A dispenser according to one of claims 1 to 5, characterized in that inside the transfer component (513), there is disposed a receptacle (540) containing an additive (A), this receptacle (540) having openings (543) so that, during the dispensing of the product to be dispensed that is contained in the container, the product to be dispensed produces the emergence of the additive through the openings of the said receptacle by a thrust.

8. A dispenser according to one of claims 1 to 7, characterized in that the container (R) is formed by a deformable flexible pouch (2, 102) and that the rigid shell (4, 104) is separate from the container, provision being made for an air intake (6, 106) in the said shell.

9. A dispenser according to one of claims 1 to 7, characterized in that the side (204, 304) of the container (R) is rigid and forms the rigid outer shell, the said container comprising inside a follower piston (30) that is subjected to atmospheric pressure on its face on the opposite side to the product.

10. A dispenser according to one of claims 1 to 9, characterized in that the seat is integral with the container, whilst the bottom of this container is attached to the said container, in particular by catch engagement or screwing.

11. A dispenser according to claim 1, characterized in that the pump (8, 208) is mounted on the transfer component (13, 213), the said transfer component being cylindrical with a circular cross-section, including on its top portion a flange (16, 216) for the mounting of a cap (17, 217).

12. A dispenser according to claim 1, characterized in that the transfer component (313) has in its top portion an annular transverse radial side (34) that is provided on its outer circumference with a cylindrical edge (35) which is parallel to the axis of the transfer component and turned upwards for the mounting of the cap (317).

13. A dispenser according to any one of the preceding claims, characterized in that the seat (7) has at least one anti-trapping element (27).

14. A dispenser according to claim 13, characterized in that the anti-trapping element is formed by a set of several fins (28) distributed round the axis of the container and forming an integral part of the bottom of the seat, the edge of each fin near the axis having a recess (29) to leave a passageway for the product in the central zone comprised between the fins.

## Patentansprüche

1. Abgabevorrichtung für ein flüssiges bis pastöses Erzeugnis, die einen das Produkt enthaltenden Behälter umfaßt, mit einem starren Außenmantel, der im oberen Bereich eine Befestigungsfläche aufweist, auf der eine manuelle Pumpe (8, 108, 208, 308, 408) befestigt ist, die aus einem unbeweglichen Pumpenkörper und einem beweglichen Teil besteht, welches mit einem Druckknopf verbunden ist, wobei die Befestigungsfläche (7, 107, 207, 307, 407) die Form einer Schale aufweist, die in den Behälter (R) eingepaßt ist und ihre Austiefung auf die dem Behälter (R) gegenüberliegende Seite richtet und wobei die Pumpe (8, 108, 208, 308, 408) von dem Boden (11, 111, 211, 311, 411) der Schale gehalten wird, wobei die Tiefe (h) der Schale im wesentlichen der Länge (l) des Pumpenkörpers entspricht,
**dadurch gekennzeichnet,** daß
der Boden (11, 111, 211, 311, 411) der Schale ein Transferteil (13, 113, 213, 313, 413) aufweist, in das der Pumpenkörper eingesetzt ist, wobei der Pumpenkörper auf dem Übertragungsteil (13, 113, 213, 313, 413) auf Höhe oder unterhalb der Oberkante der Befestigungsfläche angebracht ist, wobei das Transferteil (13, 113, 213, 313, 413) ein abnehmbares Teil ist, das vorspringend auf den Boden der Befestigungsfläche (7, 107, 207, 307, 407) aufgesteckt ist.

2. Abgabevorrichtung gemäß Anspruch 1, dadurch gekennzeichnet, daß das Transferteil (13, 113, 213, 313, 413) auf dem Boden der Befestigungsfläche in einer im mittleren Bereich des Bodens der Befestigungsfläche (7, 107, 207, 307, 407) befindlichen Hülse (12, 112, 212, 312, 412) angeordnet ist.

3. Abgabevorrichtung gemäß Anspruch 2, dadurch gekennzeichnet, daß das Transferteil (13, 113, 213, 313, 413) an seinem Sockel durch Einklinken befestigt ist.

4. Abgabevorrichtung gemäß einem der Ansprüche 1 bis 3, dadurch gekennzeichnet, daß die Unterseite des Pumpenkörpers (108, 208, 308) in der Nähe der Unterseite des Bodens (111, 211, 311) der Befestigungsfläche angeordnet ist.

5. Abgabevorrichtung gemäß einem der Ansprüche 1 bis 4, dadurch gekennzeichnet, daß die manuelle Pumpe aus der Gruppe der Pumpen ausgewählt ist, die ein Kolbensystem, ein Membransystem oder ein Klappensystem aufweisen.

6. Abgabevorrichtung gemäß einem der Ansprüche 1 bis 5, dadurch gekennzeichnet, daß die Baugruppe Behälter (402)-Befestigungsfläche (407) eine Ersatzladung darstellt, wobei die Befestigungsfläche (407) mit einem Innenhütchen (430) verschlossen ist und wobei später auf die Ersatzladung eine wiederverwendbare Baugruppe aus Pumpe (408) und Transferteil (413) befestigt wird.

7. Abgabevorrichtung gemäß einem der Ansprüche 1 bis 5, dadurch gekennzeichnet, daß im Inneren des Transferteils (513) ein Auffang (540) angeordnet ist, der ein Additiv (A) enthält, wobei der Auffang (540) Öffnungen (543) umfaßt, so daß bei der Abgabe des in dem Behälter enthaltenen, abzugebenden Produktes der Austritt des Additivs durch die Öffnungen des Auffangs aufgrund des Drucks des abzugebenden Produktes verursacht wird.

8. Abgabevorrichtung gemäß einem der Ansprüche 1 bis 7, dadurch gekennzeichnet, daß der Behälter (R) aus einem verformbaren, flexiblen Beutel (2, 102) besteht und daß der starre Mantel (4, 104) von dem Beutel verschieden ist, wobei ein Lufteinlaß (6, 106) in dem Mantel vorgesehen ist.

9. Abgabevorrichtung gemäß einem der Ansprüche 1 bis 7, dadurch gekennzeichnet, daß die Wand (204, 304) des Behälters (R) starr ist und einen starren äußeren Mantel bildet, wobei der Behälter im Inneren einen Kletterkolben (30) umfaßt, der auf seiner dem Erzeugnis gegenüberliegenden Seite dem atmosphärischen Druck ausgesetzt ist.

10. Abgabevorrichtung gemäß einem der Ansprüche 1 bis 9, dadurch gekennzeichnet, daß die Befestigungsfläche mit dem Behälter einstückig ist, während der Boden des Behälters an den Behälter angefügt ist, insbesondere durch Einklinken oder Verschrauben.

11. Abgabevorrichtung gemäß Anspruch 1, dadurch gekennzeichnet, daß die Pumpe (8, 208) in das Transferteil (13, 213) eingesetzt ist, wobei das Transferteil zylindrisch mit kreisförmigem Querschnitt ist und in seinem oberen Bereich einen Kragen (16, 216) zum Aufsetzen einer Kapsel (17, 217) aufweist.

12. Abgabevorrichtung gemäß Anspruch 1, dadurch gekennzeichnet, daß das Transferteil (313) im oberen Bereich eine radiale, ringförmige Querwand (34) umfaßt, die auf ihrem äußeren Umfang zum Aufsetzen der Kapsel (317) eine zylindrische Kante (35) aufweist, die parallel zur Achse des Transferteils und nach oben gerichtet ist.

13. Abgabevorrichtung gemäß einem der vorhergehenden Ansprüche, dadurch gekennzeichnet, daß die Befestigungsfläche (7) ein einschlußverhinderndes Mittel (27) umfaßt.

14. Abgabevorrichtung gemäß Anspruch 13, dadurch gekennzeichnet, daß das einschlußverhindernde Mittel aus einer Anordnung von mehreren um die Behälterachse verteilten Flügeln (28) besteht und ein integriertes Teil des Bodens der Befestigungsfläche bildet, wobei der Rand jedes Flügels in der Nähe der Achse eine Ausnehmung (29) umfaßt, so daß ein Durchlaß für das Erzeugnis in dem von den Flügeln umschlossenen zentralen Bereich gebildet wird.
